# EUROPÄISCHE PATENTSCHRIFT

(11) **EP 4 030 018 B1**
(45) Veröffentlichungstag und Bekanntmachung des Hinweises auf die Patenterteilung: **03.07.2024**
(21) Anmeldenummer: 21215138.5
(22) Anmeldetag: 16.12.2021
(51) Int. Cl.: E04G 7/34, E04G 7/22, E04G 1/15

(54) **VORRICHTUNG ZUR BEFESTIGUNG VON BELAGRIEGELN AN BAUGERÜSTEN**
DEVICE FOR THE FASTENING OF DECKING TRANSOMS TO SCAFFOLDING
DISPOSITIF DE FIXATION DES BARRES DE VERROUILLAGE SUR LES ÉCHAFAUDAGES

(30) Priorität: 15.01.2021 DE 202021100176 U
(43) Veröffentlichungstag der Anmeldung: 20.07.2022
(73) Patentinhaber: Scafom-rux GmbH, 58135 Hagen (DE)
(72) Erfinder: Ecker, Thomas, 58285 Gevelsberg (DE)
(74) Vertreter: Patentanwälte Dörner & Kötter PartG mbB

(56) Entgegenhaltungen:
- EP-A1- 2 511 444
- WO-A1-2014/095882
- WO-A1-2018/186756
- CN-A- 110 607 903
- FR-A1- 2 989 102
- GB-A- 2 421 047
- US-A1- 2019 390 470

## Beschreibung

Zum Einrüsten von Bauwerken werden Baugerüste unter anderem aus sogenannten Systemgerüsten (auch Modulgerüste genannt) gebildet, bei denen die vertikalen Gerüstständer in bestimmten regelmäßigen Abständen mit festen Anschlussmöglichkeiten für horizontal bzw. diagonal verlaufende Gerüstelemente ausgestattet sind. Diese Gerüstelemente weisen wiederum spezielle, zu den Anschlussmöglichkeiten der vertikalen Tragglieder passende Haltevorrichtungen auf. Als Gerüstelemente sind beispielsweise Quer-, Längs- und Belagriegel, Diagonalstreben usw. in Gebrauch. Die Verbindung der einzelnen Stützen erfolgt insbesondere durch die Quer- oder Belagriegel, an denen sowohl Belagbohlen bzw. Stahlbeläge - nachfolgend zusammengefasst als "Beläge" bezeichnet - als auch Absturzsicherungen anbringbar sind (vgl. bspw. US 6 976 557 B2). Die durch die Riegel miteinander verbundenen Stützen bilden dann einen Vertikalrahmen.

In die Haltevorrichtungen werden Anschlussköpfe von Gerüstelementen eingehängt und fixiert. In der Regel erfolgt das Fixieren durch Festschlagen der Anschlussköpfe selbst oder durch Festschlagen von Spannkeilen, die in den Anschlussköpfen bzw. den Anschlusselementen der Riegel integriert sind. Die Haltevorrichtungen sind als Scheiben mit Durchbrüchen geformt (vgl. bspw. DE 197 26 950 A1).

Ein Schnellverbinder zum Einhängen Riegeln an Baugerüsten ist aus der CN 110 607 903 A bekannt. Weitere Befestigungsmöglichkeiten für Belagbohlen sind bspw. in der EP 2 511 444 A1, WO 2018/186756 A1 und FR 2 989 102 A1 offenbart.

Die Beläge liegen in unterschiedlichen Längen vor. Die Länge der Beläge gibt üblicherweise die Länge eines Gerüstfeldes vor. Durch ihre unterschiedlichen Längen kann bedarfsgerecht unterschiedlichen Aufstellgegebenheiten für das jeweilige Baugerüst Rechnung tragen zu können. In der Regel haben die Beläge eine Länge zwischen 0,5 und 3 Metern. Hierdurch lässt sich beispielsweise sehr flexibel die Länge des Gerüsts an die Länge des jeweiligen Gebäudes anpassen.

Es treten aber auch Einbausituationen auf, bei denen es wünschenswert ist, in ein Gerüstfeld Beläge einzuhängen, die kürzer als die Länge des Gerüstfeldes sind. Dies kann zum Beispiel der Fall sein, wenn eine Leiter oder ein Durchstieg in dem Gerüstfeld verbaut werden soll. Aber auch bei besonderen Gegebenheiten, beispielsweise in Industrieanlagen, kann das Einbauen kürzerer Beläge erforderlich sein, wenn nämlich vertikal verlaufende Rohre umbaut werden müssen, die in einem höheren Bereich rechtwinklig abknicken, so dass in den darüber liegenden Gerüstebenen das lange Gerüstfeldmaß benötigt wird.

Aus der WO 2014/095882 A1 ist ein Balken für Baugerüste bekannt, der zwar eine stufenlose Anordnung von Belägen möglich ist, bei der jedoch keine standardisierten Quer-, Längs- und Belagriegel verwendet werden können. Vielmehr bedarf es einer besonders ausgestalteten Kombination sowohl des Balkens als auch des daran anzubringenden Befestigungselements.

Vor diesem Hintergrund liegt der Erfindung die Aufgabe zugrunde, ein Baugerüst mit zwei Vorrichtungen zur Befestigung von Belagriegeln zu schaffen, die eine einfache und zugleich zuverlässige Anbringung eines Belagriegels in einem Bereich ermöglicht, der sich in einem Abstand zum Ende des Gerüstfeldes befindet und die an standardisierten Quer-, Längs- und Belagriegeln verwendet werden kann. Gemäß der Erfindung wird diese Aufgabe mit den Merkmalen des Patentanspruchs 1 gelöst.

Mit der Erfindung ist ein Baugerüst mit zwei Vorrichtungen zur Befestigung von Belagriegeln geschaffen, das eine einfache und zugleich zuverlässige Anbringung eines Belagriegels in einem Bereich ermöglicht, der sich in einem Abstand zum Ende des Gerüstfeldes befindet und die an standardisierten Quer-, Längs- und Belagriegeln verwendet werden kann. Dadurch besteht die Möglichkeit, Belagriegel in das jeweilige Gerüstfeld einzuhängen, die kürzer als die Länge des Gerüstfeldes sind. Durch den Bügel ist es in einfacher Weise möglich, die Vorrichtung an einen Längsriegel einzuhängen. Auf der Halteeinrichtung kann sich dann der Belagriegel abstützen, wobei die zuverlässige Arretierung mit Hilfe eines Spannkeils erfolgt, der durch den Durchtritt in der Halteeinrichtung erfolgt.

Erfindungsgemäß ist mindestens ein Bügel auf seiner der Halteeinrichtung abgewandten Seite mit einer Gewindebohrung versehen. In der Gewindebohrung ist eine Schraube aufgenommen. Durch Eindrehen von der dem Belagriegel abgewandten Seite kommt die Schraube mit dem Längsriegel in Kontakt, wodurch die Vorrichtung gegen Herabfallen oder Verschieben gesichert ist. Vorteilhaft sind in jeder Vorrichtung jeweils zwei Bügel vorgesehen, die zueinander beabstandet angeordnet sind. Hierdurch ist die Auflagefläche auf dem Längsriegel vergrößert, was die Stabilität erhöht.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die Seitenansicht einer Vorrichtung zur Befestigung von Belagriegeln an Baugerüsten;
- Figur 2: die Draufsicht auf die in Figur 1 dargestellte Vorrichtung;
- Figur 3: die dreidimensionale Darstellung der in Figur 1 dargestellten Vorrichtung;
- Figur 4: die abschnittsweise perspektivische Darstellung eines Gerüstfeldes mit montierten Vorrichtungen;
- Figur 5: die vergrößerte Darstellung der Einzelheit "Z" in Figur 4;
- Figur 6: die Draufsicht auf das in Figur 4 dargestellte Gerüstfeld und
- Figur 7: die vergrößerte Darstellung der Einzelheit "Y" in Figur 6.

Die im Ausführungsbeispiel dargestellte Vorrichtung zur Befestigung von Belagriegeln an Baugerüsten, umfasst zwei Bügel 1, an denen eine Halteeinrichtung 2 angeordnet ist. Die Bügel 1 sind beabstandet zueinander angeordnet. In Abwandlung des Ausführungsbeispiels kann auch nur ein Bügel vorgesehen sein. Die Vorrichtung ist im Ausführungsbeispiel als Schweißkonstruktion ausgebildet, so dass die Halteeinrichtung 2 mit den Bügeln 1 verschweißt ist. Alternativ kann die Vorrichtung auch als Stanz-Biegeteil hergestellt werden.

Die Halteeinrichtung 2 ist bei bestimmungsgemäßen Gebrauch der Vorrichtung horizontal ausgerichtet. Sie ist mit einem Durchtritt 3 versehen, der in Montageposition der Vorrichtung einen Spannkeil 4 aufnimmt. Der Durchtritt 3 ist im Ausführungsbeispiel in der Mitte der Halteeinrichtung 2 angeordnet.

Die Bügel 1 haben im Ausführungsbeispiel einen halbkreisförmigen Abschnitt 11, der in montiertem Zustand der Vorrichtung auf einem Längsriegel des Gerüsts aufliegt. Üblicherweise entspricht der Innendurchmesser des Abschnitts 11 dem Außendurchmesser des Längsriegels. In Abwandlung des Ausführungsbeispiels kann der Abschnitt 11 auch einen U-förmigen ausgebildet sein. In diesem Fall entspricht die lichte Weite des11 dem Außendurchmesser des Längsriegels.

An den Abschnitt 11 schließt sich auf der der Halteeinrichtung 2 abgewandten Seite eine Verlängerung 12 an, die in montiertem Zustand der Vorrichtung senkrecht ausgerichtet ist und die rechtwinklig zur Halteeinrichtung 2 ausgerichtet ist. Auf der anderen, der Halteeinrichtung 2 zugewandten Seite schließt sich an den Abschnitt 11 ein zur Verlängerung 12 parallel verlaufender Bauteilabschnitt 13 an, der kürzer als die Verlängerung 12 ist. An diesen Abschnitt der Bügel 1 ist die Halteeinrichtung 2 angeschweißt.

Die Bügel 1 sind auf ihrer der Halteeinrichtung 2 abgewandten Seite im Bereich der Verlängerung 12 jeweils mit einer Gewindebohrung 5 versehen. Selbstverständlich ist es auch möglich, nur einen Bügel 1 mit einer Bohrung 5 zu versehen. Die Gewindebohrungen 5 nehmen in montiertem Zustand der Vorrichtung eine Schraube 6 auf.

Figuren 4 bis 6 zeigen die Vorrichtung in ihrem bestimmungsgemäßen Einsatz an einem Gerüstfeld 7. Das Gerüstfeld 7 ist gebildet von Stützen 71, Längsriegeln 72 und Querriegeln 73. Erkennbar liegt der Abschnitt 11 des Bügels 1 auf einem Längsriegel 72 des Gerüstfeldes 7 auf. Die Schraube 6 ist in diesem Zustand so weit in die Gewindebohrung 5 eingedreht, dass das freie Ende des Gewindeabschnitts der Schraube 6 mit dem Längsriegel 72 in Kontakt ist. Da die Gewindebohrung 5 in der Verlängerung 12 des Bügels 1 angeordnet ist, welche über die horizontale Mittellinie des Längsriegels nach unten übersteht, befindet sich der Kontaktpunkt des Gewindeabschnitts der Schraube 6 unterhalb dieser Mittellinie, so dass ein Abheben der Vorrichtung vom Längsriegel 72 verhindert ist. Gleichzeitig ist die Vorrichtung auf diese Weise geklemmt gehalten.

An der Halteeinrichtung 2 ist ein Belagriegel 8 angebaut. Der Belagriegel 8 ist in bekannter Weise an seinen beiden Enden mit Montageeinrichtungen 81 zur Montage an den Vorrichtungen versehen. Die Montageeinrichtung 81 verjüngt sich in Richtung ihres freien Endes dreieckförmig. Das freie Ende ist von einem Kreisabschnitt gebildet. Im Bereich seiner dreieckigen Ausbildung weist die Montageeinrichtung 81 jeweils einen vertikal ausgerichteten Schlitz 82 auf. Der Schlitz 82 nimmt ersichtlich den Spannkeil 4 auf, welcher in Montageposition zugleich den Durchtritt 3 in der Halteeinrichtung 2 durchsetzt.

Die Montageeinrichtung 81 ist zudem mit einem horizontal ausgerichteten Schlitz 83 versehen, der sich in etwa in der Mitte der jeweiligen Montageeinrichtung 81 befindet. Der Schlitz 83 nimmt in montiertem Zustand die Halteeinrichtung 2 auf.

Die Vorrichtung zur Befestigung von Belagriegeln an Baugerüsten ist in einfacher Weise montierbar. Sie ist lediglich mit dem Abschnitt 11 der Bügel 1 auf dem Längsriegel 72 an der gewünschten Stelle zu platzieren und mit der Schraube 6 zu fixieren. Durch Anbau einer zweiten Vorrichtung an dem Längsriegel auf der anderen Seite des Gerüstfeldes lässt sich der Belagriegel 8 zwischen den Vorrichtungen montieren. Nach Verspannen des Belagriegels mit Hilfe der Spannkeile kann der Belag 74 an einem Querriegel 73 und dem Belagriegel 8 eingehängt werden.

Die Vorrichtung lässt sich an jeder Stelle eines Längsriegels eines Gerüstfeldes montieren. Sie ist daher ohne Einschränkung an der gewünschten Position anbringbar. Folglich kann bei einer Gerüstfeldlänge von beispielsweise 3 Metern die Vorrichtung in Abhängigkeit von der Länge des zu montierenden Belages im Abstand von 0,5, 0,75, 1, 1,25, 1,5, 2 oder 2,5 Metern angebracht werden. Die Montageposition ist folglich nicht von der Vorrichtung bestimmt, sondern von der Länge der zur Montage vorgesehenen Beläge, welche wiederum in Abhängigkeit von den Gegebenheiten vor Ort ausgewählt wird. Die Vorrichtung ist daher sehr flexibel und gleichzeitig einfach einsetzbar.

## Patentansprüche

1. Baugerüst, welches ein Gerüstfeld (7) gebildet aus Stützen (71), Längsriegeln (72), Querriegeln (73) umfasst, mit einem zwischen den Längsriegeln (72) angeordneten Belagriegel (8), und zwischen einem Querriegel (73) und dem Belagriegel (8) eingehängten Belägen (74), wobei der Belagriegel (8) an seinen beiden Enden jeweils eine Montageeinrichtung (81) aufweist sowie zwei-Vorrichtungen, über welche jeweils ein Ende des Belgariegels (8) an dem Baugerüst befestigt ist, wobei jede der zwei Vorrichtungen jeweils mindestens einen Bügel (1) umfasst, an dem eine Halteeinrichtung (2) angeordnet ist, die mit einem Durchtritt (3) versehen ist, in dem ein Spannkeil (4) aufgenommen ist, über den die jeweilige Halteeinrichtung (2) mit der jeweiligen Montageinrichtung (81) des Belagriegels (8) befestigt ist, wobei der Bügel (1) einen halbkreisförmigen Abschnitt (11) aufweist, der auf dem jeweiligen Längsriegel (72) aufliegt, **dadurch gekennzeichnet, dass** jeweils mindestens ein Bügel (1) auf seiner jeweiligen der Halteeinrichtung (2) abgewandten Seite mit einer Gewindebohrung (5) versehen ist, in der eine Schraube (6) aufgenommen ist, über die die jeweilige Vorrichtung mit dem jeweiligen Längsriegel (72) an einer gewünschten Position fixiert ist.

2. Baugerüst nach Anspruch 1, **dadurch gekennzeichnet, dass** in jeder Vorrichtung jeweils zwei Bügel (1) vorgesehen sind, die zueinander beabstandet angeordnet sind.

3. Baugerüst nach Anspruch 1 oder 2, **dadurch gekennzeichnet, dass** sich in jeder Vorrichtung jeweils an den Abschnitt (11) sich auf der der Halteeinrichtung (2) abgewandten Seite eine Verlängerung (12) anschließt, in der die jeweilige Gewindebohrung vorgesehen ist.

4. Baugerüst nach Anspruch 3, **dadurch gekennzeichnet, dass** die jeweilige Verlängerung (12) rechtwinklig zur jeweiligen Halteeinrichtung (2) ausgerichtet ist.

## Claims

1. Scaffolding comprising a scaffolding bay (7) formed by standards (71), longitudinal ledgers (72), transverse ledgers (73), with a decking transom (8) arranged between the longitudinal ledgers (72), and decks (74) hung between a transverse ledger (73) and the decking transom (8), wherein the decking transom (8) has a mounting device (81) on each of its two ends as well as two devices, via which one end of the decking transom (8) is fastened to the scaffolding in each case, wherein each of the two devices comprises at least one bracket (1), on which a holding device (2) is arranged, which is provided with a passage (3), in which a clamping wedge (4) is received, via which the respective holding device (2) is fastened to the respective mounting device (81) of the decking transom (8), wherein the bracket (1) has a semi-circular section (11), which rests on the respective longitudinal ledger (72), **characterised in that** at least one bracket (1) is provided on its respective side facing away from the holding device (2) with a threaded bore (5), in which a screw (6) is received, via which the respective device is fixed to the respective longitudinal ledger (72) at a desired position.

2. Scaffolding according to claim 1, **characterised in that** in each device at least two brackets (1) are provided, which are arranged at a distance from one another.

3. Scaffolding according to claim 1 or 2, **characterised in that** in each device an extension (12), in which the respective threaded bore is provided, adjoins the section (11) on the side facing away from the holding device (2).

4. Scaffolding according to claim 3, **characterised in that** the respective extension (12) is aligned at right angles to the respective holding device (2).

## Revendications

1. Échafaudage comprenant une unité d'échafaudage (7) formée d'appuis (71), de barres longitudinales (72), de barres transversales (73), avec une barre (8) pour plaques-planchers disposée entre les barres longitudinales (72), et avec des plaques-planchers (74) accrochées entre une barre transversale (73) et la barre (8) pour plaques-planchers, sachant que la barre (8) pour plaques-planchers présente sur chacune de ses deux extrémités un dispositif de montage (81) ainsi que deux dispositifs via lesquels respectivement une extrémité de la barre (8) pour plaques-planchers est fixée contre l'échafaudage, sachant que chacun des deux dispositifs comprend au moins un étrier (1), contre lequel est disposé un dispositif de retenue (2) muni d'un orifice de passage (3) dans lequel est reçue une cale de serrage (4) via laquelle le dispositif de retenue (2) respectif est fixé contre le dispositif de montage (81) respectif de la barre (8) pour plaques-planchers, sachant que l'étrier (1) présente un segment (11) en forme de demi-cercle qui applique contre la barre longitudinale (72) respective, **caractérisé en ce que** respectivement au moins un étrier (1), sur son côté respectif ne regardant pas le dispositif de retenue (2), est muni d'un alésage fileté (5), alésage dans lequel est reçue une vis (6) via laquelle le dispositif respectif est immobilisé avec la barre longitudinale (72) respective sur une position souhaitée.

2. Échafaudage selon la revendication 1, **caractérisé en ce que** dans chaque dispositif sont prévus respectivement deux étriers (1) disposés distants l'un de l'autre.

3. Échafaudage selon la revendication 1 ou 2, **caractérisé en ce que** dans chaque dispositif une rallonge (12) va respectivement dans le prolongement du segment (11) sur le côté ne regardant pas le dispositif de retenue (2), rallonge dans laquelle est prévu l'alésage fileté respectif.

4. Échafaudage selon la revendication 3, **caractérisé en ce que** la rallonge (12) respective est orientée perpendiculairement au dispositif de retenue (2) respectif.
